# FASCICULE DE BREVET EUROPEEN

(11) **EP 0 799 144 B1**
(45) Date de publication et mention de la délivrance du brevet: **25.04.2001**
(21) Numéro de dépôt: 95942749.3
(22) Date de dépôt: 15.12.1995
(51) Int. Cl.: B61H 11/14

(54) **DISPOSITIF DE FREINAGE POUR VEHICULE FERROVIAIRE**
BREMSVORRICHTUNG FÜR SCHIENENFAHRZEUG
RAIL VEHICLE BRAKE DEVICE

(30) Priorité: 22.12.1994 FR 9415476
(43) Date de publication de la demande: 08.10.1997
(73) Titulaire: SOCIETE DES FORGES DE FRESNES, 59970 Fesnes-sur-Escaut (FR)
(72) Inventeur: DERAMAUX, Jean-Michel, F-59880 Saint-Saulve (FR); CARON, Bernard, F-59300 Aulnoye-lez-Valenciennes (FR)
(74) Mandataire: Geismar, Thierry
(86) Numéro de dépôt international: FR9501674
(87) Numéro de publication internationale: WO9619372

(56) Documents cités:
- FR-A- 2 194 601
- US-A- 3 791 491
- US-A- 4 008 789

## Description

La présente invention concerne un dispositif de freinage pour véhicule ferroviaire, et plus particulièrement un tel dispositif comprenant des moyens de traction agencés pour appliquer un patin de freinage sur une surface de freinage solidaire d'une roue du véhicule.

On connaît déjà de tels dispositifs, qui sont plus particulièrement utilisés sur les wagons de marchandises. Le patin de freinage agit par friction sur le bandage de la roue pour provoquer le freinage. Les moyens de traction sont généralement constitués d'un organe triangulaire réalisé en barres métalliques et dénommé triangle de frein. Ce triangle est isocèle avec son sommet dans le plan de symétrie du wagon et ses deux autres angles dans le voisinage de deux des roues du wagon montées sur un même axe.

La force de freinage est appliquée au sommet du triangle de frein dans le plan de symétrie précité, et cette force se répartit également entre les deux patins pour les appliquer sur le bandage de roue correspondant pour provoquer le freinage du wagon.

On connaît également, généralement utilisés sur les motrices et les voitures de voyageurs, des freins à disques du même type que ceux utilisés par exemple sur les véhicules automobiles. Ces freins présentent l'avantage de fournir un freinage très énergique, et d'être plus silencieux et de générer moins de vibrations que les freins traditionnels agissant sur les bandages de roues. Ils sont toutefois très onéreux et fonctionnent d'une manière totalement différente. Ils ne sont donc pas adaptables aux véhicules ferroviaires munis de triangles de frein.

On connaît enfin par le document FR-A-2 194 601 ainsi que par US-A-3,791,491 un dispositif selon le préambule de la revendication 1. Ce dispositif comporte toutefois un ensemble articulé complexe.

La présente invention vise à fournir des moyens de freinage perfectionnés pour véhicules ferroviaires. Plus particulièrement, elle vise à fournir un dispositif de freinage alliant la simplicité et la robustesse des freins traditionnels à un freinage plus efficace. Elle a également pour but de procurer un tel dispositif qui puisse utiliser la chaîne de freinage traditionnelle à triangle de frein. Elle vise en outre à augmenter la capacité de freinage de telles chaînes de freinage sans augmenter la force de freinage appliquée au triangle de frein.

A cet effet, l'invention a pour effet un dispositif de freinage selon la revendication 1.

Un tel dispositif présente l'avantage d'être particulièrement compact et immédiatement adaptable aux systèmes de freinage existants.

Dans un mode de réalisation particulier, les surfaces de freinage sont formées sur la roue elle-même.

On décrira maintenant, à titre d'exemple non limitatif, quelques dispositifs de freinage, en référence aux dessins schématiques annexés dans lesquels:
- la figure 1 illustre un premier dispositif de freinage non revendiqué;
- la figure 2 illustre un deuxième dispositif de freinage non revendiqué;
- la figure 3 est une vue de dessus partielle d'un troisième dispositif de freinage non revendiqué;
- la figure 4 en est une vue de face;
- les figures 5 et 6 sont des vues en perspective d'un des leviers des figures 3 et 4;
- la figure 7 est une vue de dessus d'un mode réalisation de l'invention; et
- les figures 8 et 9 sont des vues en perspective de deux des organes du dispositif de la figure 7

On voit sur la figure 1 un triangle de frein de type connu, formé de deux barres métalliques 1 de même longueur et d'une troisième barre 2. Un vérin non représenté permet d'exercer au point 3 commun aux deux barres 1 un effort illustré par la flèche F.

Les points 4 communs d'une part à la barre 2 et d'autre part à chacune des barres 1 respectivement, sont situés au voisinage de chacune des roues 5 portées par un même arbre de roue du véhicule. Lorsque l'effort de traction F est exercé au point 3, les points 4 se rapprochent des roues 5

Les points 4 sont en fait des axes d'articulation pour des leviers 6 comportant chacun deux bras de levier 7 et 8 respectivement, à angle droit. Les bras de levier 7 sont sensiblement parallèles aux axes des roues 5, tandis que les bras 8 sont sensiblement parallèles à l'axe du véhicule.

Les bras de levier 7 portent, à leur extrémité opposée à l'articulation 4, un patin de freinage 9 par l'intermédiaire d'un porte-patin (non représenté). De même, les bras 8 portent, à leur extrémité opposée à l'articulation 4, un patin 10 Les patins sont réalisées de façon connue en fonte et les patins 10 en matériau de friction composite.

Lorsqu'une traction est exercée sur le triangle de frein, les patins 9 viennent, de façon connue, au contact des bandages 11 des roues 5, ce qui a pour effet de fournir une première force de freinage. Par réaction, les leviers 6 pivotent dans le sens des flèches F1. Dans ce mouvement, chaque patin 10 vient en contact avec une bande annulaire de friction 11 située dans un plan parallèle au plan de la roue, ce qui a pour effet de fournir une deuxième force de freinage

Les bandes annulaires 12 sont réalisées en tout matériau de friction convenable. Elles sont coaxiales aux roues 5 auxquelles elles sont fixées et dont elles sont donc solidaires en rotation

On constate donc que, pour un même effort de traction F que dans les dispositifs de l'art antérieur, l'invention permet d'appliquer une première force de freinage de F/2 sur les bandages de roues et en outre une deuxième force de freinage sur les bandes 12. Les deux forces de freinage exercées sur les deux bandes 12 sont dirigées vers l'extérieur et donc opposées, ce qui assure l'équilibre du triangle de frein.

Dans le mode de réalisation de la figure 2, le bras de levier opposé au bras de levier 7, à savoir le bras de levier 8', porte un patin 10' qui coopère avec une surface de freinage complémentaire 12' cylindrique, coaxiale à la roue 5. Comme précédemment, le bandage 11 exerce sur le patin 9 une force de réaction tendant à faire pivoter le levier 6 autour de l'articulation 4 dans le sens de la flèche F1. Le patin 10' est donc appliqué contre la surface 12', ce qui, ici aussi, fournit une deuxième force de freinage

Le mode de réalisation des figures 3 à 6 diffère de celui de la figure 1 essentiellement par le fait'qu'il comprend deux leviers 6' et 6" montés sur des articulations 4' et 4". Ces articulations sont ici portées sur une pièce 19 montée à l'extrémité des barres 1 et 2 et sont constituées de chapes 20 montées sur les axes 4' et 4". Les porte-patin 21 sont montés sur les bras de levier 8' et 8" et supportent eux-mêmes les patins de friction 10a et 10b.

Les bras de levier 7' et 7" portent ici à leur extrémité des saillies en retour 21' et 21" recevant ensemble un axe 22 horizontal et parallèle à l'axe des roues, et supportant le porte-patin 9'. L'axe 22 relie par conséquent les extrémités des bras de levier 7' et 7" et le porte-patin 9'.

La roue 5 porte ici deux surfaces de friction complémentaires sur lesquelles agissent deux patins 10a et 10b. Elle fait ainsi office du disque des freins à disques connus.

Lorsqu'une traction est exercée sur le triangle de frein, le patin 9 est pressée sur le bandage 11 qui repousse l'axe 22 et fait pivoter les leviers 6' et 6" autour des axes 4' et 4" de sorte que les patins 10a et 10b viennent s'appliquer sur les bandes de freinage complémentaires.

Dans le mode de réalisation des figures 7 à 9, l'organe de réaction est un organe fixe 20, solidaire de la structure porteuse des roues, et donc soit de la caisse du wagon soit de la structure du boggie. Cet organe 20 supporte deux oreilles de fixation 21 et 22 dont on verra la fonction ci-après.

Un levier de manoeuvre 23 en forme d'équerre est monté pivotant en son point milieu sur l'oreille 21, autour d'un axe 24. L'extrémité d'une de ses branches, 25, forme une chape 26 et l'extrémité de son autre branche 27 possède un perçage 28.

Les extrémités des barres 1 et 2 supportent une ferrure 29 dans laquelle est formé un orifice oblong 30. Un axe 31 traverse les trous 32 de la chape 26 et l'orifice 30.

Deux leviers 33 et 33' ont une de leurs extrémités qui supporte un patin de freinage 34 et 34' respectivement coopérant avec des surfaces de freinage 35 et 35' formées sur les flancs de la roue 36. En variante, les surfaces 35 et 35' pourraient être formées sur un disque monté fixe sur l'axe de la roue 36.

Une bielle 37 relie l'extrémité de la branche 27 de l'équerre 23 à l'extrémité du levier 33 opposée au patin 34. A cet effet, cette bielle est articulée à une de ses extrémités sur un axe 38 traversant le trou 28 et à son autre extrémité sur un axe 39 monté sur l'extrémité précitée du levier 33, opposée au patin 34.

Le levier 33' a son extrémité opposée au patin 34' articulée sur l'oreille 22 de l'organe fixe 20. Les zones médianes des leviers 33 et 33' sont reliées par des biellettes de liaison 41 fixées à des axes 42 et 42' respectivement.

Lorsqu'une traction est exercée sur le triangle de frein, il amène l'équerre 23 à pivoter dans le sens de la flèche F2. Celle-ci amène à son tour le levier 33 à pivoter dans le sens de la flèche F3 autour de l'axe 42. Il en résulte d'une part un appui du patin 34 sur la surface de freinage 35 et, d'autre part, une traction exercée par la biellette 41 sur le levier 33' dans le sens de la flèche F4. Ainsi, les deux patins 34 et 34' sont appliqués sur leur surface de freinage respective 35 et 35'. Par conséquent, dans ce mode de réalisation, le bandage 43 de la roue 36 n'est pas sollicité.

## Revendications

1. Dispositif de freinage pour véhicule ferroviaire, comprenant des moyens de traction (1, 2) agencés pour appliquer un patin de freinage sur une surface de freinage solidaire d'une roue du véhicule, un organe de réaction (20) solidaire de la structure du véhicule, au moins un levier (33, 33') agencé pour coopérer avec ledit organe de réaction, des moyens de liaison entre lesdits moyens de traction et ledit levier, ledit patin de freinage étant porté par ledit levier pour être appliqué sur ladite surface de freinage par pivotement dudit levier sous l'action desdits moyens de traction et dudit organe de réaction, et deux surfaces de freinage complémentaires solidaires, annulaires et planes sensiblement parallèles au plan de la roue et coaxiales à la roue, chacune associée à un patin et à un levier, les deux patins exerçant leurs efforts dans des directions opposées sur leur surface de freinage respective, caractérisé par le fait qu'il comprend deux leviers porte-patin (33, 33') et un levier de manoeuvre (23), l'un desdits leviers porte-patin étant monté à son extrémité opposée au patin, pivotant sur l'organe de réaction (20), ledit levier de manoeuvre étant également monté pivotant sur l'organe de réaction et étant relié aux moyens de traction, l'autre levier porte-patin ayant son extrémité opposée au patin reliée au levier de manoeuvre, et lesdits leviers porte-patin étant reliés dans leur zone centrale par une biellette de liaison (41).

2. Dispositif de freinage selon la revendication 1, dans lequel lesdites surfaces de freinage sont formées sur la roue.

## Claims

1. Braking device for a rail vehicle comprising traction means (1, 2) arranged to apply a braking shoe to a braking surface integral with a vehicle wheel, a reaction member (20) integral with the structure of the vehicle, at least one lever (33, 33') arranged to cooperate with the said reaction member, means of connection between the said traction means and the said lever, the said braking shoe being carried by the said lever in order to be applied to the said braking surface by pivoting of the said lever under the action of the said traction means and the said reaction member and two complementary annular flat integral braking surfaces substantially parallel to the plane of the wheel and coaxial with the wheel, each associated with a shoe and a lever, the two shoes exerting their forces in opposite directions onto their respective braking surface, characterised by the fact that it comprises two shoe-carrying levers (33, 33') and a manoeuvring lever (23), one of the said shoe-carrying levers being mounted at its end opposite to the shoe, pivoting on the reaction member (20), the said manoeuvring lever also being mounted so as to pivot on the reaction member and being connected to the traction means, the other shoe-carrying lever having its end opposite to the shoe connected to the manoeuvring lever, and the said shoe-carrying levers being connected in their central area by a connecting rod (41).

2. Braking device according to Claim 1, in which the said braking surfaces are formed on the wheel.

## Patentansprüche

1. Bremsvorrichtung für Eisenbahnfahrzeug mit Traktionsmitteln (1,2), die vorgesehen sind, um einen Bremsschuh auf eine zu einem Rad des Fahrzeugs gehörende Bremsfläche zu drücken, einem zur Struktur des Fahrzeugs gehörenden Reaktionsorgan (20), mindestens einem Hebel (33, 33'), der mit dem besagten Reaktionsorgan zusammenwirken soll, Verbindungsmitteln zwischen den besagten Traktionsmitteln und dem besagten Hebel, wobei der besagte Bremsschuh von dem besagten Hebel getragen wird, um durch Drehen des besagten Hebels unter der Wirkung der besagten Traktionsmittel und des besagten Reaktionsorgans auf die besagte Bremsfläche gedrückt zu werden, und mit zwei zusätzlichen, aus einem Stück bestehenden, runden und ebenen, zur Radebene etwa parallel und koaxial zum Rad verlaufenden Bremsflächen, die jeweils einem Schuh und einem Hebel zugeordnet sind, wobei die beiden Schuhe ihre Kräfte auf ihre jeweilige Bremsfläche in entgegengesetzten Richtungen ausüben, dadurch gekennzeichnet, dass sie zwei Schuhträgerhebel (33, 33') und einen Bedienungshebel (23) umfasst, wobei einer der besagten Schuhträgerhebel an seinem dem Schuh gegenüberliegenden Ende um das Reaktionsorgan (20) herum drehend montiert ist, wobei der besagte Bedienungshebel ebenfalls um das Reaktionsorgan herum drehend montiert und mit den Traktionsmitteln verbunden ist, während das dem Schuh gegenüberliegende Ende des anderen Schuhträgerhebels mit dem Bedienungshebel verbunden ist, und wobei die besagten Schuhträgerhebel in ihrem mittleren Bereich durch eine Verbindungsstange (41) verbunden sind.

2. Bremsvorrichtung nach Anspruch 1, bei der die besagten Bremsflächen am Rad angeformt sind.
